# EUROPÄISCHE PATENTSCHRIFT

(11) **EP 0 637 003 B1**
(45) Veröffentlichungstag und Bekanntmachung des Hinweises auf die Patenterteilung: **04.12.1996**
(21) Anmeldenummer: 94111017.3
(22) Anmeldetag: 15.07.1994
(51) Int. Cl.: G07F 7/06, B62B 3/10, G09F 23/06

(54) **Von Hand bewegbarer Transportwagen**
Hand-driven transport cart
Chariot de transport à manipulation manuelle

(30) Priorität: 31.07.1993 DE 9311453 U
(43) Veröffentlichungstag der Anmeldung: 01.02.1995
(73) Patentinhaber: Wanzl GmbH & Co. Entwicklungs-KG, D-89336 Leipheim (DE)
(72) Erfinder: Wanzl, Rudolf, D-89340 Leipheim (DE)

(56) Entgegenhaltungen:
- EP-A- 0 199 274
- EP-A- 0 212 557
- EP-A- 0 518 094
- EP-A- 0 537 404
- EP-A- 0 545 233
- EP-A- 0 580 472
- DE-A- 3 714 115
- DE-U- 8 502 781
- DE-U- 9 311 453
- FR-A- 2 333 687

## Beschreibung

Die Erfindung betrifft einen von Hand bewegbaren Transportwagen, insbesondere einen Einkaufswagen, mit wenigstens einer zur Aufnahme von Ware, Gepäck und dergleichen bestimmten Einrichtung und mit einer zwischen zwei Griffhalteteilen angeordneten Schiebeeinrichtung, die als Griffstange ausgebildet ist und die einen zur Aufnahme eines Werbeträgers nutzbaren oberen Bereich aufweist, der sich von einem Griffhalteteil zum anderen Griffhalteteil erstreckt, wobei die Griffstange ein gegen Lösen gesichertes Münzschloß trägt, das mit einer Kopplungsmechanik und mit einer Pfandrückhalteeinrichtung ausgestattet ist und ein Ausleihen des Transportwagens auf Pfandbasis ermöglicht.

Mit Münzschlössern ausgestattete Transportwagen, insbesondere Einkaufswagen, sind weit verbreitet. Wagen dieser Art werden gewöhnlich auf Pfandbasis ausgeliehen. Sie lassen sich entweder untereinander an- und abkoppeln und/oder in Verbindung mit fest installierten Sammelstellen gezielt an verschiedenen Punkten sammeln und wieder ausleihen. Man will mit solchen Systemen verhindern, daß beispielsweise leere Einkaufswagen wahllos und unbenutzt auf Parkplätzen umherstehen.

Es sind Transportwagen bekannt, bei denen das Münzschloß auf der Griffstange bevorzugt mittig angeordnet ist. Dabei ergeben sich zwei Nachteile. Der erste dieser Nachteile besteht darin, daß das Münzschloß bei entsprechender Größe störend in den Sitz- und/oder Kopfbereich eines Kindes dann ragen kann, wenn es sich beim Transportwagen um einen herkömmlichen, mit einem Kindersitz ausgestatteten Einkaufswagen handelt. Es besteht die Gefahr, daß sich im Kindersitz befindliche Kleinkinder beim Fahren des Transportwagens auf holpriger Strecke das Gesicht am Münzschloß anschlagen. Der zweite Nachteil ist darin erkennbar, daß das Münzschloß Reklamehinweise verdeckt, die sich auf der Griffstange befinden (s. DE-U-8 502 781.2, EP-A-0 212 557).

Durch die Patentschriften EP 0 507 404 Al und EP 0 545 233 A1 sind für Transportwagen bestimmte Schiebeeinrichtungen bekannt, welche die eben genannten Nachteile dadurch vermeiden, daß deren Münzschlösser an den Schiebeeinrichtungen so angeordnet sind, daß an der Oberseite der Schiebeeinrichtungen ein durchgehender Bereich zum Anbringen von Werbeträgern erhalten bleibt. Trotz dieser Vorteile weisen die genannten Schiebeeinrichtungen einen Nachteil auf, der darin besteht, daß sie einen vorn übrigen Griffbereich abgesetzten Gehäuseabschnitt aufweisen, der mit einer Öffnung oder Kammer versehen, zur Aufnahme eines Münzschlosses bestimmt ist. Solche Schiebeeinrichtungen können einigermaßen kostengünstig und ein geringes Gewicht aufweisend nur als komplette Kunststoffteile gestaltet werden, die auf die unterschiedlichen Breiten der Transportwagen abgestimmt, entweder in unterschiedlichen Längen hergestellt werden, was unterschiedliche Einstellungen am Spritzwerkzeug erfordert, oder in der größtmöglichen Länge angefertigt werden, von der dann links und rechts unterschiedlich große Abschnitte abzusägen sind, um die erforderlichen unterschiedlichen Größen zu erhalten. Beide Fertigungsverfahren verursachen unnötige Kosten. Um solche Kosten nicht entstehen zu lassen, sind die Schiebeeinrichtungen der meisten bekannten Transportwagen, insbesondere der Einkaufswagen, als Griffstangen mit einheitlichem Querschnitt gestaltet, die einfach von vorhandenem Stangen- oder Rohrmaterial sofort auf die richtige Länge abgesägt werden und auf die dann die Münzschlösser aufgesetzt und anschließend gegen Lösen gesichert werden.

Die Aufgabe der Erfindung besteht darin, einen gattungsgemäßen Transportwagen so weiterzuentwickeln, daß die vorab genannten Nachteile vermieden werden.

Die Aufgabe ist erfindungsgemäß dadurch gelöst, daß das Münzschloß unterhalb der Griffstange angeordnet ist und daß die für die Befestigung des Münzschlosses vorgesehenen Abschnitte des Münzschlosses außerhalb des für den Werbeträger vorgesehenen oberen Bereiches angeordnet sind und die Griffstange von unten her teilweise umgreifen.

Die Vorteile der erfinderischen Lösung sind unverkennbar. So läßt die Erfindung in zweckmäßiger Weise auch weiterhin als Griffstange ausgebildete Schiebeeinrichtungen zu, die ohne Öffnungen oder Kammern zur Aufnahme der Münzschlösser auskommen und deshalb einfach und billig herzustellen sind. Ein weiterer nicht zu unterschätzender Vorteil besteht auch darin, daß vorhandene Transportwagen mit Münzschlössern gemäß der Erfindung nachgerüstet werden können, ohne daß die Schiebeeinrichtungen in ihrer Form verändert werden müßten. Beim erfinderischen Transportwagen ragt. das Münzschloß ebenfalls nicht in den Sitzbereich der Kinder. Auch bleibt der gesamte obere Bereich der Schiebeeinrichtung zum Anbringen von Werbung erhalten.

Die Erfindung wird anhand von drei Ausführungsbeispielen erläutert. Es zeigt
- Fig. 1: einen Transportwagen;
- Fig. 2: ein Münzschloß das auf einer Griffstange mit nichtzylindrischem Querschnitt aufgesetzt ist;
- Fig. 3: eine Griffstange mit zylindrischem Querschnitt, das ein Münzschloß trägt und
- Fig. 4: eine aus Kunststoff bestehende Griffstange mit angeformtem Münzschloßgehäuse.

In Fig. 1 ist ein Transportwagen 1 dargestellt, der in der bevorzugten Form als Einkaufswagen gestaltet ist. Andere Ausführungsformen, etwa sogenannte Plattformwagen oder Kofferkulis werden ebenfalls von der Erfindung umfaßt. Der ein Fahrgestell 2 aufweisende Transportwagen 1 ist mit einer Einrichtung 3, z.B. in Form eines Korbes, eines Behälters und/oder einer Plattform ausgestattet, die zur Aufnahme von Ware, Gepäck und dgl. bestimmt ist. An seinem rückwärtigen Ende 4 ist der Transportwagen 1 mit einer als Griffstange 5 gestalteten Schiebeeinrichtung ausgestattet. An der Griffstange 5 ist ein Münzschloß 11 bekannter Art verschiebe- und verdrehsicher so befestigt, daß die bekannte Kopplungsmechanik 14 und die ebenfalls bekannte Pfandrückhalteeinrichtung 16 unterhalb der Griffstange 5 angeordnet sind. Das Münzschloß 11 umgreift von unten her die Griffstange 5 teilweise, so daß ein durchgehender oberer Bereich 8 der Griffstange 5 erhalten bleibt, der für die bevorzugte Anbringung von Werbung 18 nutzbar bleibt. Im Beispiel ist das Münzschloß 11 in der Mitte der Griffstange 5 angeordnet. Es kann sich aber auch an jeder anderen beliebigen Stelle der Griffstange 5 befinden. Um eine ortsfeste Arretierung des Münzschlosses 11 zu erzielen, ergeben sich für den Fachmann bekannte Lösungen. Das Münzschloß 11 kann mit der Griffstange 5 verstiftet oder verschraubt sein. Gegen Verdrehen um die Längsachse 6 der Griffstange 5 bietet sich ein nichtzylindrischer Querschnitt der Griffstange 5 an. Ein Verschieben des Münzschlosses 11 entlang der Griffstange 5 läßt sich neben dem eben erwähnten Verstiften und Verschrauben auch dadurch vermeiden, daß das Münzschloß 11, wie von der Anmelderin zwischenzeitlich vorgeschlagen, mit einem der beiden an den Längsseiten des Transportwagens 1 befindlichen ortsfest angeordneten Griffhalteteilen 17 verrastet ist. In die Griffhalteteile 17 sind in bekannter Weise die Enden der Griffstange 5 eingefügt.

In einem Schnitt quer zur Längsachse 6 der Griffstange 5 zeigt Fig. 2 eine Griffstange 5 mit etwa ovalem, nichtzylindrischem Querschnitt. Die Griffstange 5 trägt ein Münzschloß 11, wobei das Münzschloß 11 mit seinem Gehäuse 12 die Griffstange 5 von unten her teilweise so umgreift, daß es sich nicht mehr von selbst von der Griffstange 5 lösen kann. Das Münzschloß 11 greift mit zwei Abschnitten 13 über die mittig angeordnete horizontale Achse 7 des Querschnittes der Griffstange 5. Die variabel gestaltbare Griffstange 5 besitzt an ihrem oberen, vom Münzschloß 11 nicht beanspruchten Bereich 8 eine Vertiefung 9, in welche z.B. ein streifenförmiger Werbeträger 18 einfügbar ist, der durch einen schnappschlüssig aufsetzbaren durchsichtigen Abdeckstreifen 10 überdeckt wird.

In Anlehnung an Fig. 2 zeigt Fig. 3 ebenfalls in einer Schnittdarstellung eine Griffstange 5 mit zylindrischem Querschnitt. Das Münzschloß 11 umgreift mit zwei Abschnitten 13 die Griffstange 5 von unten her teilweise, jedoch in einem Winkel von mehr als 180°. Dadurch kann sich das Münzschloß 11 nicht von selbst von der Griffstange 5 lösen. Der obere Bereich 8 der Griffstange 5 wird nicht vom Münzschloß 11 beansprucht. Die Kopplungsmechanik 14, das Kopplungsteil 15, wie auch die Pfandrückhalteeinrichtung 16 befinden sich wie bei den beiden eben beschriebenen Beispielen unterhalb der Griffstange 5. Weitere hier nicht genannte Einzelheiten, wie sie in den Figuren 1 und 2 genannt sind, lassen sich, der zylindrischen Griffstange 5 entsprechend angepaßt, in einer für den Fachmann geläufigen Weise auch auf dieses Ausführungsbeispiel übertragen.

Fig. 4 zeigt in einem Schnitt quer zur Längsachse 6 eine aus Kunststoff gefertigte Griffstange 5 mit daran angeformtem Gehäuse 12 des Münzschlosses 11. Dieses Ausführungsbeispiel lehnt sich an jene Ausführungen an, die in der DE 37 14 115 C2 beschrieben sind. Im Gehäuse 12 des Münzschlosses 11 befindet sich die Kopplungsmechanik 14. Ein flexibel gelagertes Kopplungsteil 15 ist am Gehäuse 12 des Münzschlosses 11 befestigt. Das Gehäuse 12 des Münzschlosses 11 ist an der Griffstange 5 so angeordnet, daß ebenfalls im oberen, vom Münzschloß 11 nicht beanspruchten Bereich 8 eine durchgehende, in Längsrichtung der Griffstange 5 sich erstreckende Vertiefung 9 zur Aufnahme eines streifenförmigen Werbeträgers 18 gebildet ist, die von einem schnappschlüssig aufsetzbaren durchsichtigen Abdeckstreifen 10 überdeckt wird. Es bleibt somit auch bei diesem Ausführungsbeispiel ein durchgehender oberer Bereich 8 der Griffstange 5 erhalten, der zur Anbringung von Werbung oder sonstiger Informationen nutzbar ist. Der Bereich 8 erstreckt sich, wie bei den vorausgehend beschriebenen Ausführungsbeispielen ebenfalls, von einem Griffhalteteil 17 zum anderen Griffhalteteil 17.

In den eben aufgeführten Beispielen wurde auf eine nähere Beschreibung der Kopplungsmechanik 14 nebst dem zur Kopplungsmechanik 14 zählenden flexibel gelagerten Kopplungsteil 15, sowie auf die Beschreibung der Pfandrückhalteeinrichtung 16 verzichtet, da es die Erfindung ohne weiteres zuläßt, verschiedene bekannte Ausführungsformen der eben erwähnten Mechaniken 14 und Einrichtungen 16 im Sinne des erfindungsgemäßen Gedankens vorzusehen. So kann anstelle eines bevorzugten flexiblen Kopplungsteiles 15 ein starres Kopplungsteil am Münzschloß angeordnet sein. Ebenso kann die Pfandrückhalteeinrichtung 16 auf die Verwendung von Münzen, Münzersatzstücken und/oder auf Scheckkarten oder scheckkartenähnliche Pfandmarken abgestimmt sein. Auch ist es möglich, die Kopplungsmechanik 14 und die Pfandrückhalteeinrichtung 16 in einer Kassette vereint, im Gehäuse 12 des Münzschlosses 11 ortsfest unterzubringen.

## Patentansprüche

1. Von Hand bewegbarer Transportwagen (1), insbesondere Einkaufswagen, mit wenigstens einer zur Aufnahme von Ware, Gepäck und dergleichen bestimmten Einrichtung (3) und mit einer zwischen zwei Griffhalteteilen (17) angeordneten Schiebeeinrichtung, die als Griffstange (5) ausgebildet ist und die einen zur Aufnahme eines Werbeträgers (18) nutzbaren oberen Bereich (8) aufweist, der sich von einem Griffhalteteil (17) zum anderen Griffhalteteil (17) erstreckt, wobei die Griffstange (5) ein gegen Lösen gesichertes Münzschloß (11) trägt, das mit einer Kopplungsmechanik (14) und mit einer Pfandrückhalteeinrichtung (16) ausgestattet ist und ein Ausleihen des Transportwagens (1) auf Pfandbasis ermöglicht, dadurch **gekennzeichnet,** daß das Münzschloß (11) unterhalb der Griffstange (5) angeordnet ist und daß die für die Befestigung des Münzschlosses (11) an der Griffstange (5) vorgesehenen Abschnitte (13) des Münzschlosses (11) außerhalb des für den Werbeträger (18) vorgesehenen oberen Bereiches (8) angeordnet sind und die Griffstange (5) von unten her teilweise umgreifen.

2. Transportwagen nach Anspruch 1, dadurch **gekennzeichnet,** daß das Münzschloß (11) mit einem der beiden Griffhalteteile (17) verrastet ist, welche die Griffstange (5) tragen.

3. Transportwagen nach einem der Ansprüche 1 oder 2, dadurch **gekennzeichnet,** daß das Münzschloß (11) mit seinen beiden Abschnitten (13) die mittig angeordnete horizontale Achse (7) des Querschnittes der Griffstange (5) übergreift.

4. Transportwagen nach einem der Ansprüche 1 bis 3, dadurch **gekennzeichnet,** daß das Münzschloß (11) mit seinen beiden Abschnitten (13) die Griffstange (5) um mehr als 180° umgreift.

## Claims

1. A hand-driven transporting trolley (1), in particular a shopping trolley, having at least one device (3) for receiving goods, luggage and the like, and having a pushing device which is arranged between two handle supports (17), is in the form of a handle bar (5) and has an upper region (8) which can be used to receive an advertisement carrier (18) and extends from one handle support (17) to the other handle support (17), the handle bar (5) supporting a coin-operated lock (11) which is secured against loosening, is provided with a coupling mechanism (14) and with a deposit retaining device (16) and enables the transporting trolley (1) to be hired out against a deposit, characterised in that the coin-operated lock (11) is arranged below the handle bar (5), and in that the portions (13) of the coin-operated lock (11) provided to secure the latter on the handle bar (5) are arranged outside of the upper region (8) provided for the advertisement carrier (18) and partially engage around the handle bar (5) from below.

2. A transporting trolley in accordance with Claim 1, characterised in that the coin-operated lock (11) is locked with one of the two handle supports (17) supporting the handle bar (5).

3. A transporting trolley in accordance with either one of Claims 1 or 2, characterised in that the two portions (13) of the coin-operated lock (11) engage over the central horizontal axis (7) of the handle-bar cross-section.

4. A transporting trolley in accordance with any one of Claims 1 to 3, characterised in that the coin-operated lock (11) engages around the handle bar (5) over more than 180° with its two portions (13).

## Revendications

1. Chariot de transport (1) pouvant être déplacé à la main, et en particulier chariot à provisions, comprenant au moins un dispositif (3) destiné à recevoir des marchandises, des bagages et similaires, et comprenant un dispositif qui sert à pousser le chariot, qui est disposé entre deux pièces (17) de retenue de l'organe de préhension, qui est réalisé sous la forme d'une barre de préhension (5) et qui présente une zone supérieure (8) utilisable pour recevoir un support publicitaire (18), celle-ci s'étendant d'une pièce (17) de retenue de l'organe de préhension à l'autre pièce (17) de retenue de l'organe de préhension, cependant que la barre de préhension (5) porte un monnayeur (11) qui est empêché de se détacher, qui est équipé d'un mécanisme d'accouplement (14) et d'un dispositif (16) retenant la contre-partie de la consigne et qui permet une location du chariot de transport (1) sur la base d'une consigne, caractérisé par le fait que le monnayeur (11) est disposé au-dessous de la barre de préhension (5), et par le fait que les parties (13) du monnayeur (11) qui sont prévues sur la barre de préhension (5) pour la fixation du monnayeur (11) sont disposées à l'extérieur de la zone supérieure (8) prévue pour le support publicitaire (18), et qu'elles entourent partiellement la barre de préhension (5) depuis le bas.

2. Chariot de transport selon la revendication 1, caractérisé par le fait que le monnayeur (11) est encliqueté sur l'une des deux parties (17) de retenue de la barre de préhension qui portent la barre de préhension (5).

3. Chariot de transport selon l'une des revendications 1 et 2, caractérisé par le fait que, par ses deux parties (13), le monnayeur (11) passe au-dessus de l'axe central horizontal (7) de la section transversale de la barre de préhension (5).

4. Chariot de transport selon l'une des revendications 1 à 3, caractérisé par le fait que, par ses deux parties (13), le monnayeur (11) entoure la barre de préhension (5) sur plus de 180°.
